# EUROPÄISCHE PATENTSCHRIFT

(11) **EP 1 171 283 B1**
(45) Veröffentlichungstag und Bekanntmachung des Hinweises auf die Patenterteilung: **22.09.2004**
(21) Anmeldenummer: 00929384.6
(22) Anmeldetag: 19.04.2000
(51) Int. Cl.: B30B 9/30

(54) **BALLENPRESSE MIT KIPPBAREM PRESSKASTEN SOWIE VERFAHREN ZUR BETÄTIGUNG SELBIGER**
BALING PRESS COMPRISING A TILTABLE COMPACTING CONTAINER, AND METHOD FOR OPERATING THE SAME
PRESSE A METTRE EN BALLES, POURVUE D'UNE CAISSE DE PRESSE QUI PEUT ETRE BASCULEE, ET PROCEDE POUR ACTIONNER LADITE PRESSE

(30) Priorität: 19.04.1999 DE 19917634
(43) Veröffentlichungstag der Anmeldung: 16.01.2002
(73) Patentinhaber: Schwelling, Hermann, 88682 Salem (DE)
(72) Erfinder: Schwelling, Hermann, 88682 Salem (DE)
(74) Vertreter: Fürst, Siegfried
(86) Internationale Anmeldenummer: PCT/EP2000/003545
(87) Internationale Veröffentlichungsnummer: WO 2000/063004

(56) Entgegenhaltungen:
- DE-A- 19 738 060
- FR-A- 2 353 461
- US-A- 3 659 427
- US-A- 3 726 211
- US-A- 3 916 781
- US-A- 3 946 661
- US-A- 4 275 651

## Beschreibung

Die Erfindung betrifft eine Ballenpresse mit kippbarem Presskasten, bei der über dem Presskasten ein vertikal geführter Presstempel angeordnet und bei welcher der Presskasten in nach vorn gekippter Position über die freigegebene Einfüllöffnung befüllbar ist.

Aus DE-OS 26 25 371 ist bereits ein Vorrichtung zum Verdichten von Müll mit einem in einer vertikalen Führung bewegbaren Pressstempel, einem darunter angeordneten Rohr (Presskasten), über welches von unten ein sackähnlicher Behälter gestülpt ist, dessen Boden beim Verdichten auf einer Bodenplatte abgestützt ist, und mit einer Einrichtung zum Entleeren des verdichteten Rohrinhaltes aus dem Rohr in den Behälter hinein bekannt, wobei das Rohr mitsamt der Bodenplatte in eine das Einfüllen ermöglichende Schräglage nach vorn schwenkbar ist. Zum Schwenken ist einfüllseitig, unterhalb der Bodenplatte eine Achse angeordnet und zudem an der Oberkante des Rohres ein Griff vorgesehen. Um das Rohr nach vorn in Einfüllstellung zu bringen, muss der Bediener, nach dem Sackkarrenprinzip und mit erheblicher Kraftanstrengung in der Anfangsphase des Schwenkens, das Rohr nach vorn ziehen. Erst in einer späten Schwenkphase wirken die Hebelgesetze der Physik und das Herausschwenken wird leichter.
Das totale Abkippen des Rohres nach vorn wird verhindert, indem die hintere, obere Kante des Rohres an der Presstempelführung der Vorrichtung anschlägt.
Für einen flüssigen Arbeitsablauf beim Pressen des Mülls ist weiterhin nachteilig, dass der Bediener erst einmal das Rohr nach vorn schwenken muss und dann erst Material zum Befüllen aufnehmen kann. Zudem ist an der Vorrichtung noch von Nachteil, dass zum Entleeren des gepressten Materials das Rohr über eine zusätzliche Führungseinheit nach oben gezogen werden muss, damit sich dessen gepresster Inhalt in das vor Beginn des Pressens über das Rohr gezogene, flexible Gebinde entleeren kann, wobei das gepresste Material wieder aufgelockert wird und sich das Volumen vergrößert.

Weiterhin ist aus der US-A 3,946,661 eine Vorrichtung - Presse - zum Verdichten von Haushaltmüll bekannt. Diese Presse besitzt ein Pressengehäuse mit einer Öffnung in der Frontseite, in der eine kippbare Einheit - ein Behälter - angeordnet ist, die einen Presskasten beinhaltet, der unterhalb eines vertikal geführten Pressstempels positionierbar ist. Der eigentliche Presskasten ist ein Einsatz, der auf einem Boden des Behälters aufgesetzt wird, und zwar fluchtend unter einer im oberen Bereich des Behälters vorgesehenen zylindrischen Stempelführung, die unten und oben eine Öffnung aufweist, wobei die obere Öffnung zugleich die Einfüllöffnung zum Einwerfen des Abfallmaterials ist. Die zylindrische Stempelführung ist zugleich die Abfallkammer, in welcher der Abfall in Vorbereitung des Pressens gesammelt wird.
Der besagte Behälter, auf dem der Einsatz (Presskasten) aufgesetzt ist, wird mittels Scharnieren, deren Achsen fluchtend und horizontal ausgerichtet sind, am Gehäuse schwenkbar gelagert. Bei dieser Vorrichtung ist also nicht der Presskasten um eine horizontale Achse kippbar ist, sondern die zusätzliche Aufnahmeeinheit.
Gegenüber der Presse nach der DE-OS 26 25 371 ist bei dieser Presse zwar eine Schwerpunktversetzung der horizontalen Schwenkachse vorgenommen worden, jedoch liegt deren Schwenkachse so, dass die besagte gesamte Einheit, auch hier, erst durch eine manuelle Betätigung am Griff des Behälters nach vorn kippbar ist.
Auch bei dieser Vorrichtung sind die bereits weiter vorn genannten Nachteile vorhanden, zudem ist hier der erhöhte Fertigungsaufwand ein weiterer Nachteil.

Bekannt sind zudem Pressen mit von oben befüllbaren Pressräumen, die einen Presskasten mit quadratischer beziehungsweise rechteckiger Grundfläche besitzen und bei denen nach Fertigstellung des gepressten Ballens mindestens zwei Seitenwände des Presskastens nach außen hin weggeschwenkt werden, um den Ballen aus dem Pressraum zu entnehmen.

Die Aufgabe der Erfindung besteht daher darin, eine Ballenpresse mit kippbarem und von oben, in vor gekippter Position, befüllbaren Presskasten zu schaffen, mit der ein Bediener körperlich weniger belastet wird, die einen flüssigeren Arbeitsablauf gestattet sowie mit geringem technisch-ökonomischen Aufwand herstellbar ist.

Die Aufgabe löst eine Ballenpresse mit kippbarem Presskasten gemäß den Merkmalen des Patentanspruches 1, die abhängigen Patentansprüche 2 bis 5 offenbaren Weiterbildungen bzw. vorteilhafte konstruktiv-technische Ausgestaltungsformen der Erfindung und der Patentanspruch 6 neue Verfahrensabläufe bei dem Betrieb derartiger Ballenpressen.

Wesentlich bei der neu gestalteten Ballenpresse mit kippbarem Presskasten ist vor allem, dass eine am vorzugsweise portalartig ausgebildeten Pressenrahmen vorgesehene Achse, um die der Presskasten kippbar ist, sowie Lager, die am oder vorzugsweise unterhalb des Bodens des Presskastens vorgesehen sind und die Achse im wesentlichen umgreifen, derart zueinander liegend angeordnet sind, dass die Längsachse der Achse, von einer Stirnwand des Presskastens aus gesehen, in einer vorzugsweise hinter dem Körperschwerpunkt des Presskastens befindlichen Frontalebene liegt.
Diese vorgenannte Anordnung ist speziell so gewählt, dass der Presskasten in vertikaler Stellung nahezu im Gleichgewicht ist, jedoch ein kleines Übergewicht in die Schwenk-/Kipprichtung, hier also nach vorn, hat.
Der Presskasten wird von einer Verriegelungseinheit in der zum Pressen notwendigen vertikalen Stellung arretiert, so dass der Presskasten (Pressraum) und ein, vorzugsweise elektro-hydraulisch betätigter, vertikal bewegbarer Presstempel der Ballenpresse für einen Presszyklus zueinander ausge-richtet sind.
Verfahrensmäßig ist zudem in neuer Art vorgesehen, das beim Zurückfahren des Presstempels in seine obere Position die Verriegelungseinheit so betätigt wird, dass der Presskasten automatisch, hier nach vorn, in die Einfüllposition kippt.
In weiterer Ausgestaltung ist die Verriegelungseinheit zudem auch von Hand betätigbar.

In technischer Weiterung ist an der Rückseite des Pressenrahmens noch eine Federeinheit vorgesehen, die mit dem Presskasten so in Wirkverbindung steht, dass beim Entriegeln des Presskastens selbiger einen zusätzlichen Startschub fürs Kippen erhält und, dass beim Einschwenken des Presskastens in die vertikale Position diese Federeinheit zudem vorzugsweise als Dämpfungselement wirkt.
Weitere Vorteile und technische Ausgestaltungen der neuen Ballenpresse bestehen in dem Einsatz mindestens eines Impuls-Ventiles für den vorzugsweise verwendeten elektro-hydraulischen Antrieb des Presstempels, insbesondere für die Umschaltung vom Presshub auf das Heben (Zurückfahren) des Presstempels in dessen Ausgangsposition.

In der Stirnwand und in der Rückwand vorgesehene, zueinander korrespondierende Schlitze gestatten das Umreifen eines gepressten Ballens mit Band oder Draht bei noch geschlossenem Presskasten. Die Pressplatte des Presstempels ist zudem in bekannter Art so ausgestaltet, dass das Umreifen auch bei auf dem Ballen aufsitzender Pressplatte durchführbar ist.

Die Erfindung wird nachstehend anhand von schematisch in Zeichnungen dargestellten Ausführungsbeispielen im Detail näher erläutert. Dabei zeigen:
- Figur 1 :: eine neue Ballenpresse mit kippbarem Presskasten in Frontalansicht;
- Figur 1b :: eine Seitenansicht von Figur 1a, mit angedeuteter abgekippter Position des Presskastens;
- Figur 2 :: eine zu Fig. 1 modifizierte Ballenpresse mit weiteren Details in Seitenansicht;
- Figur 3a : - Fig.3c: jeweils Details von Fig. 2; Pressstempel und -kasten in verschiedenen Arbeitspositionen eines Presszyklus.

In der Figur 1 ist die neue Ballenpresse 1 in Frontalansicht gezeigt. Die Ballenpresse 1 besteht aus einem Pressenrahmen 2, der zwei seitliche, einander zugewandte Portalsäulen 4, eine zwischen letzteren 4 in dessen Kopfbereich horizontal angeordnete Brücke 3, im Fußbereich eine Traverse 9 und oberhalb von letzterer 9 eine horizontal angeordnete Achse 10 aufweist.
Auf, in und oberhalb der Brücke 3 befinden sich ein Antrieb 47, ein elektro-hydraulisch betätigter Hubzylinder 48 sowie hier nicht weiter dargestellte Steuerungs- und Signaleinrichtungen. Ein Startschalter 52 und ein Stopschalter (Nothalt) 53 sind vorzugsweise an einer Frontplatte 5 angeordnet.
Im Fußbereich der Portalsäulen 4 ist jeweils ein Fußteil 6 vorgesehen, welches an einem Ende ein Rad 7 und am anderen Ende ein Justierelement 8 aufweist, wie in Figur 1b gezeigt.
Zwischen den Portalsäulen 4 und oberhalb der horizontalen Achse 10 ist ein Presskasten 11 angeordnet, der hier über zwei unterhalb am Presskasten 11 angeordnete Stege 23, die jeweils ein Lager 24 aufweisen, wobei die lager 24 die Achse 10 umgreifen, kippbar gehaltert ist.
Aus den Figuren 1a und 1b ist zudem zu sehen, dass der Presskasten 11 aus einem Boden 12, einer Rückwand 13, zwei Seitenwänden 14 und 15 sowie einer Stirnwand 16, die zusammen einen nach oben offenen Pressraum bilden, besteht. In der Stirnwand 16 ist eine Tür 18 vorgesehen, die mittels einer Türverriegelung 19 verschließbar ist und um Scharniere 20 schwenkbar, so dass der Pressraum zur Entnahme des fertig gepressten, vorzugsweise umschnürten Ballens nach Entriegelung der Türverriegelung 19 geöffnet werden kann. Oberhalb der Tür 18 ist an der Stirnwand 16 zum Handling des Presskastens 11 ein Griff 17 angeordnet. Die Oberkanten der Presskastenteile 13, 14, 15 und 16 bilden die nach oben offene Einfüllöffnung 22.

Verfahrensmäßig ist hier nun in neuer Art vorgesehen, dass zur Freigabe der Einfüllöffnung des kippbaren Presskastens 11 der vertikal geführte Pressstempel 30 der Ballenpresse 1 beim auf die Pressbewegung folgenden Rückwärtshub "R" eine an den Presskasten angreifende Verriegelungseinheit betätigt, so dass der entriegelte Presskasten selbsttätig soweit in eine Schräglage kippt, dass die Einfüllöffnung 22 zum Befüllen des Pressraumes des Presskastens im Wesentlichen frei zugänglich ist.

An der Rückseite des Pressenrahmens 2 ist mindestens eine Vorratsrolle 51 für Umreifungsband 50 gehaltert; das Umreifungsband 50 kann durch in der Rückwand 13 und in der Stirnwand 16 vorgesehene Schlitze 18' vor bzw. nach dem Pressvorgang gehändlingt werden.

An der linken Kante der Tür 18 sowie an einer korrespondierenden Stelle der linken Portalsäule 4 sind Teile einer Signaleinheit 28 angeordnet. Beim Abkippen des Presskastens 11 nach vorn zum Befüllen oder beim Öffnen der Tür 18 zur Entnahme des Ballens wird von dieser Signaleinheit 28 ein Signal zur Antriebssteuerung gegeben, welches bewirkt, dass der Antrieb für den Presstempel 30 ausgeschalten ist oder bei vollzogener Bewegung sofort still gesetzt wird.

In der Figur 2 ist in Seitenansicht eine modifizierte Ausgestaltungsform der in Figur 1a und 1 b dargestellten neuen Ballenpresse 1 sowie weitere Bauteile und Baugruppen im Detail gezeigt.
Der Presskasten befindet sich in der Arbeitsposition "Befüllen", der Presstempel 30 ist in seiner obersten Position, in Ruhestellung.
Der Presstempel 30 ist mit seinem vorzugsweise aus U-förmigen Profilen bestehenden Hilfsrahmen 31 mit dem Hubzylinder 48 des Antriebes 47 verbunden und hält an seiner Unterseite, parallel zu den Seitenwänden 14 beziehungsweise 15 des Presskasten 11 liegende, Profilschienen 33. Die Profilschienen 33 besitzen einen wannenförmigen Querschnitt,
wobei die offene Seite nach unten gerichtet ist und mehrere Profilschienen 33 mit Abstand nebeneinander angeordnet sind, so dass deren schräg verlaufende Schenkel einen V-förmigen Spalt für die Führung des Umreifungsbandes bilden, dabei jedoch so eng nebeneinander liegen, dass von ihnen zusammen die Pressplatte 32 gebildet wird.

An der Rückseite der Ballenpresse 1 ist eine aus mehreren Elementen bestehende Verriegelungseinheit 40 angeordnet, wobei ein in einem Flansch 26 gelagerter Bolzen 27 und eine Absinksperre 25 an der Rückwand 13 des Presskastens 11 angeordnet sind und ein speziell gestalteter Riegel 41 an der Rückseite der Brücke 3 des Pressenrahmens 2 vorgesehen ist.

Weiterhin ist in dieser Figur 2 eine vertikal verlaufende Zentralachse 29 gezeigt, die eine gemeinsame Achse für den Presstempel 30 und den für den Pressvorgang senkrecht gestellten Presskasten 11 ist.
Der Presstempel 30, als auch der Presskasten 11 sind zu dieser Zentralachse 29 zentral symmetrisch angeordnet und zwar so, dass die durch den Körperschwerpunkt des Presskasten 11 verlaufende Frontalebene in dieser Zentralachse 29 liegt.
Neben der neu und speziell gestalteten Verriegelungseinheit 40 ist für die Erfindung noch wesentlich, dass die Längsachse 10a der horizontalen Achse 10, um die der Presskasten 11 kippbar ist, hinter der Zentralachse 29, also hinter der durch den Körperschwerpunkt verlaufenden Frontalebene des Presskastens 11 liegt.

Die Details zur Verriegelungseinheit 40 sowie verschiedene Arbeitspositionen des Presstempels 30 in Verbindung mit der Verriegelungseinheit 40 sind in den Figuren 3a bis 3c gezeigt.

In der Figur 3a bewegt sich der Presstempel 30 nach dem Teilzyklus Pressen in Richtung "R" wieder nach oben. Bei der in Seitenansicht von links teilweise dargestellten Ballenpresse 1, die entlang der Bruchlinien "B1" und "B2" aufgeschnitten ist, sind Details der Verrieglungseinheit 40 dargestellt.

Ein Riegel 41 ist mit einem Lagerbolzen 45 an einem Träger 46, welcher an der Rückseite der Brücke 3 befestigt ist, schwenkbar gelagert. Der Riegel 41 weist zudem zwei nahezu rechtwinklig angeordnete Schenkel auf, wobei ein Schenkel in seinem Endbereich eine Nase 42 aufweist, die durch die Rückwand 13 hindurch in den Pressraum so weit hineinragt, daß sie in den Wirkungsbereich einer schwenkbar am Hilfsrahmen 31 angeordneten, schwenkbaren Klinke 34 hineinreicht.
In der horizontal liegenden unteren Seite des besagten Schenkels ist eine hinter der Rückwand 13 liegende Rastnut 44 angeordnet, die in dieser Arbeitsposition über den an der Rückwand 13 des Presskasten 11 angeordneten Bolzen 27 greift und somit den Presskasten 11 in der Arbeitsposition "Pressen" festhält.
Der nach oben gerichtete, gegenüber dem erst beschriebenen Schenkel schmalere Schenkel des Riegels 41 ist als Handgriff 43 ausgebildet. Durch ein an diesen Handgriff 43 und an dem Träger 46 angreifende Zugfeder 49 wird der andere, im wesentlichen horizontal liegende Schenkel des Riegels 41 mit der Rastnut 44 stets in die Position "Halten" gedrückt.
In der Darstellung gemäß Figur 3b ist der Presstempel 30 bereits weiter nach oben gefahren, die Klinke 34 greift an der Nase 42 des Riegels 41 an und schwenkt diesen unter Überwindung der Federkraft um den Lagerbolzen 45 schwenkend nach oben, so dass auch die Rastnut 44 angehoben wird und somit den Bolzen 27 frei gibt.

Nach Freigabe des Bolzen 27, siehe hierzu Figur 3c, kippt der Presskasten 11, aufgrund der zuvor schon beschriebenen speziellen Lage der horizontalen Achse 10, nach vorn in die Einfüllposition.
Die hier nach vorn erfolgende Kippbewegung wird durch vorzugsweise mit Dämpfungselementen versehenen, vorzugsweise an den Portalsäulen 4 angeordneten Sperrgliedern, die an den Presskasten 11 angreifen, begrenzt; auf eine zeichnerische Darstellung letzterer wurde hier verzichtet.
Die an der Rückwand 13 angeordnete, rippenartig ausgebildete Absinksperre 25 fährt während der Kippbewegung des Presskastens 11 nach vorn zwischen zwei Profilschienen 33 entlang und liegt bei vollständig vor gekippten Presskasten 11 unter einem Querteil des Hilfsrahmens 31.
Die Absenksperre 25 verhindert das der Presstempel 30 unter eine vorgegebene Position absinken kann und sichert somit, dass jederzeit der Presskasten 11 durch manuelle Betätigung wieder in die Position "Pressen", also in eine senkrechte Stellung geschoben werden kann. Hier ist zudem zu sehen, dass nach Passieren der Klinke 34 der Riegel 41 wieder in seine Ausgangsposition fällt. Wenn die Pressplatte 32 den Presshub beginnt und sich nach unten bewegt, läuft die Schräge 36 der Klinke 34 auf die Schräge der Nase 42 auf, schwenkt während ihres Vorbeilaufens um die Schwenkachse 35 nach oben und fällt nach Passieren der Nase 42 wieder in die Ausgangsposition zurück, dabei stützt sich ihre untere Fläche 38 vorzugsweise auf einer Profilschiene 33 ab.

Die Erfindung ist nicht auf das Ausführungsbeispiel beschränkt, so wie in den nachfolgenden Patentansprüchen beschrieben.

### Bezugsziffernverzeichnis:

- 1: Ballenpresse (mit kippbarem Presskasten)
- 2: Pressenrahmen
- 3: Brücke
- 4: Portalsäulen
- 5: Frontplatte
- 6: Fußteile
- 7: Rad
- 8: Justierelement
- 9: Traverse
- 10: horizontale Achse
- 10 a: Längsachse
- 11: Presskasten
- 12: Boden
- 13: Rückwand
- 14: Seitenwand, links
- 15: Seitenwand, rechts
- 16: Stirnwand
- 17: Griff
- 18: Tür
- 18': Schlitze
- 19: Türverriegelung
- 20: Scharniere
- 21: Oberkante
- 22: Einfüllöffnung
- 23: Stege
- 24: Lager
- 25: Absinksperre (Rippe)
- 26: Flansch
- 27: Bolzen
- 28: Signaleinheit
- 29: Zentralachse
- 30: Pressstempel
- 31: Hilfsrahmen(U-Profile)
- 32: Pressplatte
- 33: Profilschienen (wannenförmiger Querschnitt)
- 34: Klinke
- 35: Schwenkachse
- 36: Schräge
- 37: Obere Fläche
- 38: Untere Fläche
- 39: Federeinheit
- 40: Verriegelungseinheit
- 41: Riegel
- 42: Nase
- 43: Handgriff
- 44: Rastnut
- 45: Lagerbolzen
- 46: Träger
- 47: Antrieb
- 48: Hubsäule (hydraulisch beweglich)
- 49: Zugfeder
- 50: Umreifungsband
- 51: Vorratsrolle
- 52: Starttaste
- 53: Stoptaste (Nothalt)

- B1, B2: Bruchlinien
- R: Richtung, Bewegung des Pressstempels

## Patentansprüche

1. Ballenpresse mit kippbarem Presskasten, der unterhalb eines im Verwendungszustand vertikal geführten Pressstempel (30) innerhalb eines Pressenrahmens (2) angeordnet und um eine im Verwendungszustand horizontale Achse (10) nach vorn kippbar ist,
**dadurch gekennzeichnet, dass**
die geometrische Längsachse (10a) der horizontalen Achse (10), von einer Stirnwand (16) an der Vorderseite des Presskastens (11) aus gesehen, hinter einer durch den Körperschwerpunkt des Presskasten (11) verlaufenden Frontalebene liegt, und an der Rückseite der Ballenpresse eine an den Presskasten (11) angreifende Verriegelungseinheit (40) vorgesehen ist.

2. Ballenpresse nach Anspruch 1,
**dadurch gekennzeichnet, dass**
an dem Pressstempel (30) eine Klinke (34) angeordnet ist, welche die Verriegelungseinheit (40) betätigt.

3. Ballenpresse nach Anspruch 1 oder 2,
**dadurch gekennzeichnet, dass**
an der Rückwand (13) des Presskasten (11) eine rippenförmig ausgebildete Absinksperre (25) angeordnet ist.

4. Ballenpresse nach einem der Ansprüche 1, 2 oder 3,
**dadurch gekennzeichnet, dass**
an der Rückseite des Pressenrahmens (2) eine auf den Presskasten (11) wirkende Federeinheit (39) angeordnet ist.

5. Ballenpresse nach einem der Ansprüche 1 bis 4,
**dadurch gekennzeichnet, dass**
für die Begrenzung der Kippbewegung des Presskastens (11) Dämpfungselemente am Pressenrahmen (2) vorgesehen sind, die an Teilbereiche des Presskastens (11) angreifen.

6. Verfahren zur Freigabe der Öffnung eines Einfüllschachtes eines kippbaren Presskastens einer Ballenpresse mit im Verwendungszustand vertikal geführtem Pressstempel (30),
**dadurch gekennzeichnet, dass**
der Pressstempel (30) der Ballenpresse beim auf die Pressbewegung vertikal nach oben folgenden Rückwärtshub eine an den Presskasten (11) angreifende Verriegelungseinheit betätigt, so dass der entriegelte Presskasten selbsttätig um eine Längsachse (10a) in eine Schräglage kippt, wobei die Längsachse (10a) von einer Stirnwand (16) an der Vorderseite des Presskastens (11) aus gesehen, hinter einer durch den Körperschwerpunkt des Presskastens (11) verlaufenden Frontalfront liegt, und in der Schräglage die Öffnung des Einfüllschachtes im Wesentlichen frei zugänglich ist.

## Claims

1. Bale press with tippable press box, which is arranged below a press ram (30), which in the use state is vertically guided, within a press frame (2) and is tippable forwardly about an axis (10), which is horizontal in the use state, **characterised in that** the geometric longitudinal axis (10a) of the horizontal axle (10) lies behind a frontal plane, which extends through the body centre of gravity of the press box (11), as seen from an end wall (16) at the front side of the press box (11) and a locking unit (40) engaging at the press box (11) is provided at the rear side of the bale press.

2. Bale press according to claim 1, **characterised in that** a catch (34), which actuates the locking unit (40) is arranged at the press ram (30).

3. Bale press according to claim 1 or 2, **characterised in that** a descent lock (25), which is constructed to be rib-shaped, is arranged at the rear wall (13) of the press box (11).

4. Bale press according to one of claims 1, 2 and 3, **characterised in that** a spring unit (39) acting on the press box (11) is arranged at the rear side of the press frame (2).

5. Bale press according to one of claims 1 to 4, **characterised in that** damping elements, which engage at part regions of the press box (11), for limitation of the tipping movement of the press box (11) are provided at the press frame (2).

6. Method of freeing the opening of a filling shaft of a tippable press box for a bale press with a press ram (30) vertically guided in the use state, **characterised in that** the press ram (30) of the bale press actuates a locking unit, which engages at the press box (11), during the rearward stroke following, in vertically upward direction, the press movement so that the unlocked press box automatically tips about a longitudinal axis (10a) into an inclined position, wherein the longitudinal axis (10a) lies behind a frontal front, which extends through the body centre of gravity of the press box (11), as seen from an end wall (16) at the front side of the press box (11) and the opening of the filling shaft is substantially freely accessible in the inclined position.

## Revendications

1. Presse à balles avec un caisson de compactage basculant, qui est agencé à l'intérieur d'un bâti de la presse (2) en dessous d'un piston de compression (30), mobile verticalement dans la position de service, et qui est susceptible de basculer vers l'avant autour d'un axe (10) horizontal dans la position de service, **caractérisée en ce que** l'axe longitudinal géométrique (10a) de l'axe horizontal (10) est situé, par référence à une paroi frontale (16) sur la face avant du caisson de compactage (11), derrière un plan frontal qui passe à travers le centre de gravité du corps du caisson de compactage (11) et il est prévu sur la face arrière de la presse à balles un dispositif de blocage (40) qui entre en prise avec le caisson de compactage (11).

2. Presse à balles selon la revendication 1, **caractérisée en ce qu'**un loquet (34), qui actionne le dispositif de blocage (40), est agencé au niveau du piston de compression (30).

3. Presse à balles selon la revendication 1 ou 2, **caractérisée en ce qu'**un cliquet d'arrêt (25) conçu en forme d'ailette est agencé sur la paroi arrière (13) du caisson de compactage (11).

4. Presse à balles selon la revendication 1, 2 ou 3, **caractérisée en ce qu'**une unité à ressort (39), qui agit sur le caisson de compactage (11), est agencée sur le côté arrière du bâti de la presse (2).

5. Presse à balles selon l'une quelconque des revendications 1 à 4, **caractérisée en ce que**, pour limiter le mouvement de basculement du caisson de compactage (11), des éléments d'amortissement sont prévus sur le bâti de la presse (2), lesquels entrent en prise avec des zones partielles du caisson de compactage (11).

6. Procédé destiné à libérer l'ouverture d'un puits de remplissage d'un caisson de compactage basculant d'une presse à balles avec un piston de compression (30) mobile verticalement dans la position de service, **caractérisé en ce que**, pendant le mouvement de retour verticalement vers le haut, consécutif au mouvement de compression, le piston de compression (30) de la presse à balles actionne un dispositif de blocage entrant en prise avec le caisson de compactage (11), de telle sorte que le caisson de compactage déverrouillé bascule automatiquement autour d'un axe longitudinal (10a) dans une position inclinée, l'axe longitudinal (10a) étant situé, par référence à une paroi frontale (16) au niveau de la face avant du caisson de compactage (11), derrière un plan frontal qui passe par le centre de gravité du corps du caisson de compactage (11), et l'ouverture du puits de remplissage est essentiellement librement accessible dans la position inclinée.
